# EUROPÄISCHE PATENTANMELDUNG

(11) **EP 1 316 696 A2**
(43) Veröffentlichungstag der Anmeldung: **04.06.2003**
(21) Anmeldenummer: 02026572.4
(22) Anmeldetag: 28.11.2002
(51) Int. Cl.: F01P 7/04

(54) **Steuergerät für einen Kühlerlüfter und zugehöriges Betriebsverfahren**

(30) Priorität: 30.11.2001 DE 10158917
(71) Anmelder: AUDI AG, 85045 Ingolstadt (DE)
(72) Erfinder: Winkler, Josef, 85110 Kipfenberg (DE)
(74) Vertreter: Thielmann, Frank

(57) **Zusammenfassung**

Das Steuergerät zur Drehzahlsteuerung oder -regelung eines Kühlerlüftermotors für einen Wärmetauscher eines Kraftfahrzeugmotors ist zum Festlegen eines Sollwerts für die Lüfterdrehzahl in Abhängigkeit von der Motorlast ausgebildet.

## Beschreibung

Die Erfindung betrifft ein Steuergerät zur Drehzahlsteuerung oder -regelung eines Kühlerlüftermotors für einen Wärmetauscher eines Kraftfahrzeugmotors. Im Folgenden wird die in der Fachsprache übliche Bezeichnung "Steuergerät" benutzt, auch wenn das Gerät sowohl Steuer- als auch Regelfunktionen ausführt.

Bekannte Geräte steuern oder regeln die Kühlwassertemperatur eines Verbrennungsmotors, indem eine Solldrehzahl für den Kühlerlüftermotor ermittelt wird. Als Eingangsgrößen dienen die Kühlwassertemperatur, die Geschwindigkeit des Fahrzeugs, die Umgebungstemperatur sowie der Druck im Kältekreislauf der Klimaanlage. Anhand dieser Parameter wird die Drehzahl des Kühlerlüftermotors bedarfsgerecht geregelt bzw. gesteuert. Für die Solldrehzahl wird einerseits ein möglichst geringer Wert angestrebt, da hohe Lüfterdrehzahlen einen hohen Stromverbrauch und Geräuschemissionen zur Folge haben, andererseits muss die Lüfterdrehzahl so hoch gewählt werden, dass keine Motorüberhitzung und kein zu hoher Druck im Kältekreislauf entsteht.

In der DE 199 51 362 A1 wird ein Verfahren zur Regelung der Kühlwassertemperatur eines Kraftfahrzeugs mit einem Verbrennungsmotor beschrieben. Dort wird vorgeschlagen, bei längeren Bergabfahrten oder im Schiebebetrieb die Solltemperatur des Kühlwassers auf einen Minimalwert abzusenken. Dieser Vorgang wird durch ein Ventil im Kühlkreislauf gesteuert. Eine Lüftersteuerung oder -regelung ist dabei jedoch nicht vorgesehen.

Der Erfindung liegt daher das Problem zugrunde, ein Steuergerät für einen Kühlerlüftermotor anzugeben, das eine verbesserte Anpassung an unterschiedliche Betriebszustände ermöglicht.

Zur Lösung dieses Problems ist bei einem Steuergerät der eingangs genannten Art erfindungsgemäß vorgesehen, dass es zum Festlegen eines Sollwerts für die Lüfterdrehzahl in Abhängigkeit von der Motorlast ausgebildet ist.

Anders als bei bekannten Steuergeräten wird auch der Parameter "Motorlast" als Kriterium für die Bestimmung der Lüfterdrehzahl benutzt. Der Begriff "Motorlast" bezeichnet in diesem Zusammenhang das von dem Motor abgegebene Drehmoment, das im Fahrbetrieb starken Schwankungen unterliegt. Da das erfindungsgemäße Steuergerät die aktuelle Motorlast berücksichtigt, kann die Lüfterdrehzahl schneller an den jeweiligen Betriebszustand angepasst werden.

Besondere Vorteile lassen sich mit einem erfindungsgemäßen Steuergerät erzielen, das zum Erhöhen der Lüfterdrehzahl während einer Schubphase des Fahrzeugs und zum Reduzieren nach dem Ende der Schubphase ausgebildet ist. In diesem Betriebszustand verbraucht der Motor wegen der Schubabschaltung keinen Kraftstoff. Der für den Antrieb des Lüfters benötigte Strom wird durch einen mit dem Motor mechanisch gekoppelten Generator erzeugt. Während der Schubabschaltphase kommt es nicht zu einem Mehrverbrauch von Kraftstoff, da die überschüssige kinetische Energie des Fahrzeugs zur Stromerzeugung verwendet wird. Daher ist es vorteilhaft, den Generator während der Schubphase voll auszulasten und die erzeugte elektrische Energie zu speichern. Da die Kapazität der Fahrzeugbatterie begrenzt ist und eine Vergrößerung aus Kostengründen ausscheidet, kann das Steuergerät die Lüfterdrehzahl während der Schubphase erhöhen, so dass die als "Kältespeicher" dienende Kühlflüssigkeit abgekühlt wird.

Eine Energieeinsparung lässt sich erzielen, wenn die Lüfterdrehzahl durch das erfindungsgemäße Steuergerät nach der Schubphase auf einen kleineren Wert als vorher reduziert wird. Die Drehzahlverringerung führt zu einem entsprechend geringeren Bedarf an elektrischer Energie, was letztendlich in einem verringerten Kraftstoffverbrauch resultiert.

Um einen sicheren Betrieb zu gewährleisten, kann vorgesehen sei, dass das erfindungsgemäße Steuergerät ein Mittel zum Erfassen des Auslastungsgrads des Generators aufweist. Dadurch wird geprüft, ob der Generator bereits mit maximaler Belastung läuft oder ob der Auslastungsgrad kleiner als ein Grenzwert ist, so dass die Lüfterdrehzahl weiter erhöht werden kann. Auf diese Weise kann eine Überhitzung des Generators und eine zu starke Entladung der Fahrzeugbatterie vermieden werden.

Mit besonderem Vorteil kann vorgesehen sein, dass das Mittel zum Erfassen des Auslastungsgrads zum Auswerten des Signals der Klemme DF (Dynamo Feld) des Generators oder zur Durchführung einer Spannungsmessung ausgebildet ist. Die Signalauswertung der Klemme DF weist den Vorteil auf, dass die vorhandene Verkabelung benutzt werden kann.

Gemäß einer Ausführungsalternative der Erfindung kann vorgesehen sein, dass das Steuergerät zum Reduzieren der Lüfterdrehzahl während der Beschleunigungsphase des Fahrzeugs und zum Erhöhen nach dem Ende der Beschleunigungsphase ausgebildet ist. Dabei ist es von Vorteil, dass dem Kraftfahrzeugmotor zum Beschleunigen praktisch das gesamte Antriebsmoment zur Verfügung steht. Demgegenüber wird bei bekannten Lösungen ein Teil des Antriebsmoments zum Antrieb des Generators verbraucht, das dann nicht mehr für den Vortrieb zur Verfügung steht. Dieser Effekt macht sich besonders während der Beschleunigungsphasen störend bemerkbar, in denen der Kraftfahrzeugmotor träge wirkt.

Die Erfindung betrifft auch ein Kraftfahrzeug mit einem derartigen Steuergerät.

Die Erfindung bezieht sich auch auf ein Verfahren zur Steuerung oder Regelung der Drehzahl eines Kühlerlüftermotors für einen Wärmetauscher eines Kraftfahrzeugmotors. Erfindungsgemäß ist vorgesehen, dass der Drehzahlsollwert des Lüfters in Abhängigkeit von der Motorlast des Fahrzeugmotors gewählt wird.

Gemäß einer ersten Weiterbildung der Erfindung kann vorgesehen sein, dass die Lüfterdrehzahl während einer Schubphase des Fahrzeugs erhöht und nach dem Ende der Schubphase wieder reduziert wird. Dadurch kann die Kühlerflüssigkeit im voraus abgekühlt werden, ohne dass es zu einem Mehrverbrauch an Kraftstoff kommt. Die Kühlerflüssigkeit wird auf ein niedrigeres Temperaturniveau gebracht und dient dabei als Energiespeicher

In einer Weiterbildung des erfindungsgemäßen Verfahrens kann vorgesehen sein, dass für die Lüfterdrehzahl nach der Schubphase ein kleinerer Wert als vor der Schubphase gewählt wird. Bei einer geringeren Lüfterdrehzahl ist die benötigte elektrische Leistung geringer, was zu einem geringeren Antriebsbedarf des Generators und in der Folge zu Kraftstoffeinsparungen führt.

Um einen störungsfreien Betrieb zu gewährleisten und eine Überlastung des Kühlerlüftermotors zu vermeiden, kann vorgesehen sein, dass vor dem Erhöhen der Lüfterdrehzahl der Auslastungsgrad des Generators geprüft wird. Die Lüfterdrehzahl wird zweckmäßig nur dann erhöht, wenn der Auslastungsgrad kleiner als sein Grenzwert ist.

Gemäß einer zweiten Weiterbildung der Erfindung ist vorgesehen, dass die Lüfterdrehzahl während einer Beschleunigungsphase des Fahrzeugs reduziert und nach dem Ende der Beschleunigungsphase wieder erhöht wird. Dadurch wird die dem Kühlerlüftermotor zugeführte Energie an die aktuelle Motorlast des Kraftfahrzeugmotors angepasst. Wenn für den Vortrieb des Fahrzeugs das maximale Antriebsmoment erforderlich ist, wird die Solldrehzahl des Lüfters für einen kurzen Zeitraum reduziert oder gegebenenfalls auf Null gesetzt, so dass der Stromverbrauch gegen Null geht. Nach dem Ende der relativ kurzen Beschleunigungsphase kann die Lüfterdrehzahl wieder auf den Normalwert erhöht werden. Das erfindungsgemäße Verfahren weist den Vorteil auf, dass es die Motorkühlung nicht beeinträchtigt.

Weitere Vorteile und Einzelheiten der Erfindung ergeben sich aus dem im folgenden beschriebenen Ausführungsbeispiel und den Figuren. Die Figuren sind schematische Zeichnungen und zeigen:
- Fig. 1: ein Blockschaltbild des Steuergeräts und der daran angeschlossenen Bauteile;
- Fig. 2a: den zeitlichen Verlauf der Drehzahl während einer Fahrzeugschubphase; und
- Fig. 2b: den zeitlichen Verlauf der Drehzahl während einer Beschleunigungsphase.

Fig. 1 zeigt ein schematisches Blockschaltbild mit einem Steuergerät 1, das mit einem Lüfter 2 verbunden ist, um den Lüfter 2 ein- und auszuschalten und dessen Drehzahl zu steuern. Durch den Lüfter 2 wird ein Wärmetauscher 3 gekühlt, der an einen Kühlkreislauf eines nicht dargestellten Kraftfahrzeugmotors angeschlossen ist.

Die Stromversorgung des Elektromotors des Lüfters 2 erfolgt durch einen Generator 4. Das Steuergerät 1 und der Generator 4 sind über eine elektrische Leitung 5 miteinander verbunden, so dass der Betriebszustand des Generators 4, insbesondere dessen Auslastungsgrad, von dem Steuergerät 1 erfasst werden kann. Über die Verbindungsleitung 6 zwischen dem Lüfter 2 und dem Steuergerät 1 kann die Lüfterdrehzahl erfasst werden. In Fig. 1 ist jeweils nur eine einzige Verbindungsleitung 5, 6 eingezeichnet, die Leitung kann jedoch auch mehrere Adern aufweisen, falls weitere Signale erfasst werden sollen. Neben den Betriebszuständen des Generator und des Lüfters kann das Steuergerät 1 weitere Fahrzeugparameter wie Kühlwassertemperatur, Fahrgeschwindigkeit, Umgebungstemperatur und den Druck im Klima-Kältekreislauf erfassen.

Fig. 2a stellt den zeitlichen Verlauf der Lüfterdrehzahl während einer Fahrzeugschubphase dar, z. B. während einer Bergabfahrt, also im Schubbetrieb. In diesem Betriebszustand findet eine Schubabschaltung statt, so dass der Verbrennungsmotor keinen Kraftstoff verbraucht. Aus diesem Grund führt der durch den vom Generator 4 erzeugte Strom nicht zu einem Mehrverbrauch von Kraftstoff. Während der Schubphase wird der Generator 4 daher ganz ausgelastet, indem die Lüfterdrehzahl ω erhöht wird. Der Lüfter 2 wird von dem Steuergerät 1 über die Verbindungsleitung 6 so gesteuert, dass die Lüfterdrehzahl ω von der Ausgangsdrehzahl 7 auf die Schubphasendrehzahl 8 erhöht wird. Das den Wärmetauscher 3 durchströmende Kühlmedium wird durch den Lüfter 2 stärker als vorher abgekühlt, daher kann während der Schubphase "auf Vorrat" gekühlt werden. Durch das Steuergerät 1 wird gleichzeitig der Auslastungsgrad des Generators 4 überwacht. Dazu wird über die Leitung 5 durch das Steuergerät 1 das Signal der Klemme DF (Dynamo Feld) erfasst, um festzustellen, ob der Generator 4 bereits mit maximaler Leistung läuft oder ob die an den Lüfter 2 abgegebene elektrische Leistung erhöht werden kann. Auf diese Weise wird eine Überlastung des Generators 4 vermieden.

Nach dem Ende der Schubphase kann die Drehzahl auf eine Enddrehzahl 9 abgesenkt werden, wie in Fig. 2a dargestellt ist. Die Enddrehzahl 9 ist kleiner als die Ausgangsdrehzahl 7, da die Kühlflüssigkeit während der vorhergehenden Schubphase auf eine niedrigere Temperatur abgekühlt wurde, so dass anschließend eine reduzierte Lüfterdrehzahl ausreicht. Es ist daher möglich, den Lüfter 2 nach der Schubphase mit einer geringeren Drehzahl 9 zu betreiben, ohne dass Nachteile für die Motorkühlung entstehen. Die gewählte niedrigere Drehzahl 9 kann abhängig davon gewählt werden, wie lange die Schubphase dauerte.

Fig. 2b zeigt den Verlauf der Lüfterdrehzahl während einer Beschleunigungsphase. Während der Beschleunigungsphase wird die Solldrehzahl des Lüfters 2 von der Ausgangsdrehzahl 7 auf eine wesentlich geringere Beschleunigungsdrehzahl 10 reduziert. Während der Beschleunigung wird das maximale Antriebsmoment des Kraftfahrzeugmotors benötigt. Es ist daher sinnvoll, Aggregate wie den Generator 4 nur mit geringer Leistung zu betreiben oder abzuschalten, da sie einen Teil des von dem Kraftfahrzeugmotor erzeugten Moments verbrauchen, das dann nicht mehr zum Antrieb des Fahrzeugs zur Verfügung steht.

Wie in Fig. 2b zu erkennen ist, wird der Lüfter 2 während der Beschleunigungsphase mit der reduzierten Beschleunigungsdrehzahl 10 betrieben, so dass der Lüfterstrom deutlich reduziert wird und sogar gegen Null gehen kann. Der Lüfterrotor dreht aufgrund seiner Trägheit mit verringerter Drehzahl weiter. Da die Beschleunigungsphase typischerweise nur einige Sekunden andauert, wirkt sich die Reduzierung der Lüfterdrehzahl nicht nachteilig auf das Kühlsystem aus. Nach dem Ende der Beschleunigungsphase wird die Lüfterdrehzahl wieder auf die Ausgangsdrehzahl 7 angehoben.

## Patentansprüche

1. Steuergerät zur Drehzahlsteuerung oder -regelung eines Kühlerlüftermotors für einen Wärmetauscher eines Kraftfahrzeugmotors,
**dadurch gekennzeichnet,**
**dass** es zum Festlegen eines Sollwerts für die Lüfterdrehzahl in Abhängigkeit von der Motorlast ausgebildet ist.

2. Steuergerät nach Anspruch 1,
**dadurch gekennzeichnet,**
**dass** es zum Erhöhen der Lüfterdrehzahl während einer Schubphase des Fahrzeugs und zum Reduzieren nach dem Ende der Schubphase ausgebildet ist.

3. Steuergerät nach Anspruch 2,
**dadurch gekennzeichnet,**
**dass** es zum Reduzieren der Lüfterdrehzahl nach einer Schubphase auf einen kleineren Wert im Vergleich zu der Lüfterdrehzahl vor der Schubphase ausgebildet ist.

4. Steuergerät nach Anspruch 2 oder 3,
**dadurch gekennzeichnet,**
**dass** es ein Mittel zum Erfassen des Auslastungsgrads eines die Spannung für den Kühlerlüftermotor erzeugenden Generators (4) aufweist und zum Erhöhen der Lüfterdrehzahl ausgebildet ist, wenn der Auslastungsgrad kleiner als ein Grenzwert ist.

5. Steuergerät nach Anspruch 4,
**dadurch gekennzeichnet,**
**dass** das Mittel zum Auswerten des Signals der Klemme DF des Generators (4) oder zur Durchführung einer Spannungsmessung ausgebildet ist.

6. Steuergerät nach Anspruch 1,
**dadurch gekennzeichnet,**
**dass** es zum Reduzieren der Lüfterdrehzahl während einer Beschleunigungsphase des Fahrzeugs und zum Erhöhen nach dem Ende der Beschleunigungsphase ausgebildet ist.

7. Kraftfahrzeug mit einem durch ein Steuergerät steuer- oder regelbaren Kühlerlüfter zur Kühlung eines Wärmetauschers,
**dadurch gekennzeichnet,**
**dass** das Steuergerät (1) nach einem der Ansprüche 1 bis 6 ausgebildet ist.

8. Verfahren zur Steuerung oder Regelung der Drehzahl eines Kühlerlüftermotors für einen Wärmetauscher eines Kraftfahrzeugmotors,
**dadurch gekennzeichnet,**
**dass** der Drehzahlsollwert des Lüfters in Abhängigkeit von der Motorlast des Fahrzeugmotors gewählt wird.

9. Verfahren nach Anspruch 8,
**dadurch gekennzeichnet,**
**dass** die Lüfterdrehzahl während einer Schubphase des Fahrzeugs erhöht und nach dem Ende der Schubphase wieder reduziert wird.

10. Verfahren nach Anspruch 9,
**dadurch gekennzeichnet,**
**dass** nach der Schubphase ein kleinerer Wert für die Lüfterdrehzahl als vor der Schubphase gewählt wird.

11. Verfahren nach Anspruch 9 oder 10,
**dadurch gekennzeichnet,**
**dass** vor dem Erhöhen der Lüfterdrehzahl der Auslastungsgrad eines die Spannung für den Kühlerlüftermotor erzeugenden Generators geprüft und die Lüfterdrehzahl erhöht wird, wenn der Auslastungsgrad kleiner als ein Grenzwert ist.

12. Verfahren nach Anspruch 11,
**dadurch gekennzeichnet,**
**dass** der Auslastungsgrad durch das Signal der Klemme DF des Generators oder durch eine Spannungsmessung ermittelt wird.

13. Verfahren nach Anspruch 8,
**dadurch gekennzeichnet,**
**dass** die Lüfterdrehzahl während einer Beschleunigungsphase des Fahrzeugs reduziert und nach dem Ende der Beschleunigungsphase wieder erhöht wird.
